# FASCICULE DE BREVET EUROPEEN

(11) **EP 3 199 678 B1**
(45) Date de publication et mention de la délivrance du brevet: **05.02.2020**
(21) Numéro de dépôt: 16205533.9
(22) Date de dépôt: 20.12.2016
(51) Int. Cl.: D03D 1/00, D03D 15/00, D03D 27/18, D03D 13/00

(54) **TAPIS PRÉSENTANT DES FILS BRILLANTS**
TEPPICH, DER GLÄNZENDE FÄDEN AUFWEIST
CARPET HAVING SHINY YARNS

(30) Priorité: 25.01.2016 BE 201605061
(43) Date de publication de la demande: 02.08.2017
(73) Titulaire: De Poortere Deco SA, 7700 Mouscron (BE)
(72) Inventeur: SCHOLLIER, Bert, 7700 Mouscron (BE)
(74) Mandataire: Brantsandpatents bvba

(56) Documents cités:
- JP-A- 2005 323 950
- JP-A- 2016 003 405
- US-A1- 2009 324 911

## Description

### DOMAINE TECHNIQUE

L'invention concerne un tapis présentant des fils brillants.

### ÉTAT DE LA TECHNIQUE

Les tapis sont bien connus comme revêtement de sol et sont souvent utilisés comme revêtement de sol de grands espaces tels que par exemple d'hôpitaux, d'entreprises, de résidences, d'habitations, etc. La visibilité du tapis est importante et ce tant pour des considérations esthétiques que pour des considérations de sécurité. Un tapis nettement visible, par exemple par l'utilisation de couleurs voyantes, peut être souhaitable d'un point de vue esthétique. De même, un tapis nettement visible peut contribuer à la sécurité, par exemple par l'amélioration de la visibilité d'un sol dans la pénombre.

JP 2005/323950 décrit un tapis de réflexion de la lumière constitué de sorte qu'une partie de réflexion de la lumière y est formée par l'utilisation d'un fil brillant dans une partie du fil qui constitue un tissu.

US 2009/324911 décrit des fibres de polypropylène à haute cristallinité et un procédé de préparation de telles fibres, lesdites fibres ayant une brillance de 85 unités de brillance, comme mesuré sous un angle d'incidence de 45° selon la norme ASTM D2457.

La présente invention vise à trouver une solution pour au moins quelques-uns des problèmes susmentionnés.

### RÉSUMÉ DE L'INVENTION

Dans un premier aspect, la présente invention concerne un tapis présentant des fils brillants, comprenant un tissu présentant une série de fils de trame, insérés de manière principalement perpendiculaire dans et entrelacés avec une série de fils de chaîne principalement parallèles, au moins 0,1% desdits fils de trame étant brillant, les fils brillants présentant une brillance d'au moins 70 unités de brillance, comme mesuré sous un angle d'incidence de 45° selon la norme ASTM D2457, et caractérisé en ce que 10% à 40% desdits fils de trame comprennent des polymères brillants et que 60% à 90% desdits fils de trame comprennent une ou plusieurs fibres naturelles.

L'utilisation desdits fils brillants selon les quantités mentionnées assure un tapis présentant une forte brillance et une visibilité élevée. Ceci présente des avantages de sécurité, étant donné que la visibilité d'un sol, d'une paroi ou d'un autre aménagement est augmentée par la disposition d'un tel tapis sur ledit sol, ladite paroi ou ledit autre aménagement.

Dans un deuxième aspect, la présente invention concerne un procédé pour la fabrication d'un tapis présentant des fils brillants comprenant un tissu, le tissu étant fabriqué par insérer une série de fils de trame de manière principalement perpendiculaire dans et entrelacer ladite série de fils de trame avec une série de fils de chaîne principalement parallèles, au moins 0,1% desdits fils de trame étant brillant, les fils brillants présentant une brillance d'au moins 70 unités de brillance, comme mesuré sous un angle d'incidence de 45° selon la norme ASTM D2457 et caractérisé en ce que 10% à 40% desdits fils de trame comprennent des polymères brillants et que 60% à 90% desdits fils de trame comprennent une ou plusieurs fibres naturelles.

Dans un troisième aspect, la présente invention concerne l'utilisation d'un procédé selon le deuxième aspect de l'invention pour la fabrication d'un tapis selon le premier aspect de l'invention.

### DESCRIPTION DÉTAILLÉE DE L'INVENTION

Sauf définition contraire, tous les termes qui sont utilisés dans la description de l'invention, également les termes techniques et scientifiques, présentent la signification telle qu'elle est comprise habituellement par l'homme du métier dans le domaine technique de l'invention. Pour une meilleure appréciation de la description de l'invention, les termes suivants sont expliqués explicitement :
Dans le contexte de la présente invention, le terme "tapis" renvoie spécifiquement à un tapis comprenant un tissu, les fils de trame étant insérés et entrelacés avec une série de fils de chaîne principalement parallèles dans le tapis. Le passage répété de fils de trame en dessous et au-dessus des fils de chaîne forme un "dessin d'insertion". Plus particulièrement, selon ce qu'on appelle un dessin d'insertion, les fils de trame sont insérés dans et entrelacés avec les fils de chaîne en passant au-dessus ou en dessous des fils de chaîne d'un premier nombre de fils de chaîne adjacents et ensuite en dessous ou au-dessus d'un deuxième nombre de fils de chaîne adjacents, qui sont situés directement à côté du premier nombre de fils de chaîne adjacents. Dans des modes de réalisation, les fils de trame passent ensuite au-dessus ou en dessous des fils de chaîne d'un troisième nombre de fils de chaîne adjacents, qui sont situés directement à côté du deuxième nombre de fils de chaîne adjacents, etc. Le dessin d'insertion peut être répété plusieurs fois au niveau d'une rangée de trame. Le passage répété de fils de trame en dessous et au-dessus de fils de chaîne pendant que le premier nombre, le deuxième nombre et les nombres suivants de fils de chaîne sont maintenus constants, forme une rangée d'un dessin d'insertion. Un dessin d'insertion comprend plusieurs de ces rangées. Dans des modes de réalisation, un dessin d'insertion comprend uniquement des rangées identiques. Dans d'autres modes de réalisation, un dessin d'insertion comprend des rangées différentes. Dans chaque rangée du dessin d'insertion, lesdits premiers nombres, lesdits deuxièmes nombres et lesdits nombres suivants de fils de chaîne peuvent être identiques ou différents les uns des autres. Le premier nombre, le deuxième nombre ou le nombre de chacun des nombres suivants de fils de chaîne peut être de 1, 2, 3, 4, 5, 6, 7, 8, 9 ou 10 fils. Le nombre de fils de chaîne détermine la largeur, la longueur ou le diamètre du tapis. Les fils de trame sont insérés dans et entrelacés avec les fils de chaîne en des rangées de manière telle qu'une rangée commence à hauteur du premier fil de chaîne et s'étend jusqu'au dernier fil de chaîne. Les fils de chaîne et les fils de trame sont amenés de manière telle qu'ils sont positionnés réciproquement de manière principalement orthogonale les uns par rapport aux autres. Les fils de trame et les fils de chaîne peuvent être constitués d'un matériau différent ou identique et peuvent être dotés d'une épaisseur identique ou différente. Lesdits fils de trame et fils de chaîne peuvent présenter des couleurs différentes. De plus, des fils de trame et/ou des fils de chaîne individuels peuvent comprendre différents filaments, ces filaments pouvant présenter la même couleur ou des couleurs différentes. Lesdits filaments peuvent être enroulés ou torsadés les uns autour des autres pour former un fil. Comme variante pour cet enroulement, les filaments peuvent être soufflés ou texturés. On appelle soufflage ou texturation un enchevêtrement de fils par soufflage d'air et ceci éventuellement en combinaison avec une chaleur appliquée localement pour fixer les filaments localement.

Le terme "latex" désigne une émulsion d'un ou de plusieurs matériaux polymères dans un solvant ou un milieu de dispersion, l'eau étant de préférence le milieu de dispersion. Dans certains modes de réalisation, on utilise néanmoins un solvant organique comme milieu de dispersion. Dans des modes de réalisation, ledit un ou lesdits plusieurs matériaux polymères sont dérivés du latex d'un quelconque monomère insaturé de type éthylène qui peut polymériser dans un environnement aqueux. Les monomères suivants présentent une préférence particulière : les acides et les esters à base d'acide acrylique, l'acrylonitrile, le styrène, les monomères contenant une fonction nitrile, le divinylbenzène, l'acétate de vinyle, les acides carboxyliques éthyléniquement insaturés, le butadiène, l'acrylamide, le méthacrylamide, le chlorure de vinylidène et le polychlorure de vinyle. Les matériaux polymères peuvent prendre la forme d'homopolymères, seul un type de monomères est présent, ou de copolymères, des mélanges de deux types de monomères ou plus. Dans des modes de réalisation préférés, on utilise un latex présentant un ou plusieurs matériaux polymères choisis dans le groupe suivant : caoutchouc de styrène-butadiène, polymères d'acryle, éthylène-acétate de vinyle, éthylène-chlorure de vinyle, polymères modifiés de styrène-butadiène, polychlorure de vinylidène et/ou des combinaisons des matériaux polymères mentionnés. D'autres latex préférés comprennent les caoutchoucs d'acrylonitrile, les caoutchoucs d'acrylonitrile-butadiène, les caoutchoucs de nitrile-butadiène et analogues. Dans de nombreux cas, le monomère choisi peut également réticuler pendant la polymérisation.

Le terme " fil flottant" renvoie à une section d'un fil qui apparaît à la surface du tissu du tapis. Le terme "fil flottant supérieur" renvoie à une section d'un fil qui apparaît sur le côté supérieur du tissu. Un fil flottant supérieur est formé par une armure présentant une densité d'armure de chaîne:trame d'au plus 5:1. Ceci signifie que chaque fil de trame flotte au-dessus d'au plus 5 fils de chaîne. En variante, chaque fil de chaîne flotte au-dessus d'au plus 5 fils de trame. Le terme " fil flottant inférieur" renvoie à une section d'un fil qui apparaît sur le côté inférieur du tissu. Un fil flottant inférieur est formé par une armure présentant une densité d'armure de chaîne:trame d'au plus 5:1. Ceci signifie que chaque fil de trame flotte en dessous d'au plus 5 fils de chaîne. En variante, chaque fil de chaîne flotte en dessous d'au plus 5 fils de trame. Le terme "armure" ou "armure de tissage" est utilisé pour désigner l'entrelaçage de fils de trame et de fils de chaîne pour la formation du tissu d'un tapis.

Dans un premier aspect, la présente invention concerne un tapis présentant des fils brillants, comprenant un tissu présentant une série de fils de trame, insérés de manière principalement perpendiculaire dans et entrelacés avec une série de fils de chaîne principalement parallèles, au moins 0,1%, plus préférablement au moins 0,5%, encore plus préférablement au moins 5% et le plus préférablement au moins 10% desdits fils de trame étant brillants, les fils brillants présentant une brillance d'au moins 70 unités de brillance, comme mesuré sous un angle d'incidence de 45° selon la norme ASTM D2457 et caractérisé en ce que 10% à 40% desdits fils de trame comprennent des polymères brillants et que 60% à 90% desdits fils de trame comprennent une ou plusieurs fibres naturelles.

L'utilisation desdits fils brillants selon les quantités mentionnées assure un tapis présentant une forte brillance et une visibilité élevée. Ceci présente des avantages de sécurité, étant donné que la visibilité d'un sol, d'une paroi ou d'un autre aménagement est augmentée par la disposition d'un tel tapis sur ledit sol, ladite paroi ou ledit autre aménagement. En outre, un tapis présentant une forte brillance et une visibilité élevée peut être considéré comme favorable d'un point de vue esthétique. L'application desdits fils brillants pour obtenir une visibilité élevée d'un tapis ne peut pas être considérée comme évidente pour un homme du métier compétent dans le domaine, étant donné qu'un tel homme du métier se tournerait plutôt vers l'utilisation de fils présentant des couleurs voyantes.

La brillance d'un matériau est basée sur l'interaction de la lumière avec la surface d'un matériau, en particulier la capacité de la surface à réfléchir la lumière dans une direction de réflexion. La brillance est mesurée par la mesure du degré de brillance en fonction de l'angle de la lumière incidente, par exemple à un angle d'incidence de 45°. Dans des modes de réalisation préférés, lesdits fils brillants selon la présente invention présentent une brillance d'au moins 70 unités de brillance, comme mesuré à un angle d'incidence de 45° selon la norme ASTM D2457. Dans d'autres modes de réalisation préférés, lesdits fils brillants présentent une brillance d'au moins 80 unités de brillance, plus préférablement d'au moins 90 unités de brillance, comme mesuré à un angle d'incidence de 45° selon la norme ASTM D2457. Dans encore d'autres modes de réalisation préférés, lesdits fils brillants présentent une brillance de 100 à 130 unités de brillance, comme mesuré à un angle d'incidence de 45° selon la norme ASTM D2457. Une sélection de fils brillants présentant une unité de brillance choisie parmi les intervalles mentionnés ici assure un tapis présentant une forte brillance et une visibilité élevée.

Dans un mode de réalisation préféré, la présente invention concerne un tapis selon le premier aspect de l'invention, un ou plusieurs desdits fils brillants comprenant du polyester.

Les fils en polyester sont souhaités étant donné que l'obtention de polyester présentant un nombre élevé d'unités de brillance est aisée. Dans d'autres modes de réalisation préférés, un ou plusieurs parmi les fils brillants comprennent un ou plusieurs autres polymères qui peuvent être obtenus avec un nombre élevé d'unités de brillance, tels que, mais pas exclusivement, le polypropylène et/ou le polyamide.

Dans un mode de réalisation préféré, la présente invention concerne un tapis selon le premier aspect de l'invention, un ou plusieurs desdits fils brillants étant réalisés sous forme de fils chenille.

Un fils chenille doit être compris comme étant un fil comprenant un fil central, également appelé "l'âme" du fil dans le jargon spécialisé, ce fil central étant de préférence constitué par 2, 3 ou 4 fils. Une multitude de particules latérales d'étoffe sont disposées autour du fil central, qui assurent le volume important du fil chenille à une faible densité. Ce volume important de fils chenille est avantageux pour la brillance et la visibilité d'un tapis selon la présente invention, étant donné que les fils chenille brillants occupent un volume important. En outre, étant donné qu'un fil chenille présente une densité relativement basse, le poids total du tapis est limité ce qui est avantageux pendant le transport et l'installation.

Dans un mode de réalisation préféré, la présente invention concerne un tapis selon le premier aspect de l'invention, un ou plusieurs desdits fils brillants présentant une section transversale ovale, à trois lobes ou ronde. Les fils présentant lesdites sections transversales présentent un effet brillant important et sont donc très appropriés pour le tapis selon la présente invention.

Dans un mode de réalisation préféré, la présente invention concerne un tapis selon le premier aspect de l'invention, un ou plusieurs parmi les fils brillants mentionnés présentant un titre de fil d'une valeur dtex d'au moins 3000, plus préférablement d'au moins 4000, encore plus préférablement d'au moins 4500 et le plus préférablement d'au moins 4800. Les fils brillants présentant lesdites valeurs dtex peuvent être considérés comme des fils brillants présentant une circonférence ou épaisseur considérables, ce qui est avantageux pour la brillance et la visibilité du tapis.

Dans un mode de réalisation préféré, la présente invention concerne un tapis selon le premier aspect de l'invention, lesdits fils brillants mentionnés comprenant d'au moins 60%, plus préférablement d'au moins 70% et encore plus préférablement d'au moins 80% de polymères brillants, les polymères brillants présentant une brillance d'au moins 70 unités de brillance, comme mesuré à un angle d'incidence de 45° selon la norme ASTM D2457. Lesdites quantités de polymères brillants dans les fils brillants contribuent à une forte brillance et à une visibilité élevée desdits fils et par conséquent du tapis. Dans des modes de réalisation préférés, ledit un ou lesdits plusieurs polymères brillants sont choisis dans le groupe comprenant le polyester, le polypropylène et le polyamide.

Dans un mode de réalisation préféré, la présente invention concerne un tapis selon le premier aspect de l'invention, un ou plusieurs parmi les fils brillants mentionnés présentant au moins 600, de préférence au moins 1000, plus préférablement au moins 1200 et le plus préférablement au moins 1350 filaments par fil. Un tel nombre important de filaments par fil assure des fils brillants présentant une circonférence ou épaisseur considérables, ce qui est avantageux pour la brillance et la visibilité du tapis. De plus, ledit nombre de filaments par fil assure un fil solide et contribue par conséquent à un tapis solide. Grâce à cette solidité, l'aspect brillant d'un tapis peut être conservé au maximum lors de l'utilisation du tapis, comme par exemple lorsqu'on marche sur le tapis ou lors de la découpe du tapis.

Dans un mode de réalisation préféré, la présente invention concerne un tapis selon le premier aspect de l'invention, lesdits fils brillants étant réalisés principalement sous forme de fils de trame. En effet, les fils de trame sont utilisés en pratique, plutôt que les fils de chaîne, pour réaliser des accents d'aspect extérieur dans les tapis. De plus, les fils de trame sont habituellement disposés à une densité plus basse dans un tapis que les fils de chaîne. De ce fait, le choix de fils de trame comme fils brillants assure une approche efficace en termes de matériau pour l'obtention d'un tapis présentant une forte brillance et une visibilité élevée. On utilise également souvent, dans un tapis, des fils de trame présentant un titre de fil plus élevé que celui des fils de chaîne. Un tel titre de fil plus élevé dans le cas de fils de trame brillants est avantageux pour la brillance et la visibilité du tapis.

Dans un mode de réalisation préféré, la présente invention concerne un tapis selon le premier aspect de l'invention, 10% à 40%, plus préférablement 20% à 30% desdits fils de trame comprenant des polymères brillants et 60% à 90%, plus préférablement 70 à 80% desdits fils de trame comprenant une ou plusieurs fibres naturelles. Ces quantités de polymères brillants sont extrêmement appropriées pour conférer une forte brillance et une visibilité élevée au tapis. Les quantités de fibres naturelles assurent en outre un aspect très naturel ou conforme à la nature du tapis, ce qui est esthétiquement souvent important. Des fibres naturelles appropriées peuvent être sélectionnées dans le groupe comprenant, mais sans s'y limiter, le lin, la laine, le coton et la soie.

Dans un mode de réalisation préféré, la présente invention concerne un tapis selon le premier aspect de l'invention, ledit tapis comprenant une ou plusieurs zones présentant principalement des fils flottants supérieurs ou inférieurs, donc formant respectivement un relief haut ou un relief bas. De cette manière, des zones présentant un relief haut et/ou un relief bas peuvent être formées dans un tapis. Ceci présente comme avantage que la brillance des fils ou la visibilité du tapis peuvent être augmentées et/ou diminuées visuellement par la formation, dans certaines zones du tapis, d'un relief respectivement haut et/ou bas. La brillance d'un fil brillant sera en effet plus voyante dans une zone présentant un relief haut et moins voyante dans une zone présentant un relief bas. Dans des modes de réalisation préférés, lesdites zones présentant un relief haut ou un relief bas comprennent au moins 0,1%, plus préférablement au moins 0,5%, encore plus préférablement au moins 5% et le plus préférablement au moins 10% de fils brillants. Dans des modes de réalisation préférés, des sections de fils brillants qui sont réalisées sous forme de fils flottants supérieurs ou de fils flottants inférieurs sont principalement situées les unes à côté des autres dans des rangées de chaîne et/ou des rangées de trame successives. De cette manière, les fils brillants sont représentés selon des dessins sur le tapis, ce qui accentue l'effet brillant de ces fils.

Dans un mode de réalisation préféré, le tissu du tapis est obtenu selon un dessin d'insertion, les fils de trame étant entrelacés au moyen de 4 rangées différentes, désignées respectivement par "1", "2", "3" et "4", avec les fils de chaîne. Dans un mode de réalisation préféré, ces rangées de fils de trame s'alternent régulièrement dans le dessin d'insertion suivant le dessin 1-2-3-4. Dans un mode de réalisation préféré, au moins une de ces rangées comprend 1, 2, 3 et 4 fils brillants comme fils de trame.

Dans un mode de réalisation préféré, la présente invention concerne un tapis selon le premier aspect de l'invention, comprenant au moins 12 fils de chaîne par cm, plus préférablement au moins 14 fils de chaîne par cm et le plus préférablement au moins 16 fils de chaîne par cm. Dans un mode de réalisation préféré, la présente invention concerne un tapis selon le premier aspect de l'invention, comprenant au moins 18 fils de trame par cm, plus préférablement au moins 20 fils de trame par cm et le plus préférablement au moins 22 fils de trame par cm. De telles quantités de fils de chaîne et de fils de trame par cm de tapis sont suffisantes pour obtenir une armure suffisante du tapis et par conséquent un tapis suffisamment solide. Grâce à cette solidité, l'aspect brillant d'un tapis peut être conservé au maximum lors de l'utilisation du tapis, comme par exemple lorsqu'on marche sur le tapis ou lors de la découpe du tapis.

Dans un mode de réalisation préféré, la présente invention concerne un tapis selon le premier aspect de l'invention, présentant un poids surfacique spécifique situé entre 250 g/m² et 5000 g/m², plus préférablement situé entre 500 g/m² et 3500 g/m² et le plus préférablement situé entre 1000 g/m² et 2000 g/m². Dans un mode de réalisation extrêmement préféré, le tapis présente un poids surfacique spécifique situé entre 1400 g/m² et 1600 g/m². Ces poids surfaciques assurent un tapis léger qui peut être installé et transporté avec des efforts minimaux et qui présente néanmoins une solidité suffisante. Grâce à cette solidité, l'aspect brillant d'un tapis peut être conservé au maximum lors de l'utilisation du tapis, comme par exemple lorsqu'on marche sur le tapis ou lors de la découpe du tapis.

Dans un mode de réalisation préféré, la présente invention concerne un tapis selon le premier aspect de l'invention, un substrat étant disposé au niveau d'une face dudit tissu.

La face sur laquelle ledit substrat est disposé peut être comprise comme la face du tissu qui est conçue pour être mise en contact avec un sol, une paroi ou un autre aménagement. Cette face du tissu est également appelée côté inférieur du tissu. Grâce à l'utilisation dudit substrat, on obtiendra par conséquent un tapis, ledit substrat étant conçu pour être mis en contact avec un sol, une paroi ou un autre aménagement. Ledit substrat forme une couche, continue ou non, de matériau, tel que par exemple une étoffe, un latex ou un non-tissé, qui fonctionne pour la fixation au moins partielle des fils de trame et des fils de chaîne les uns par rapport aux autres. Cette fixation est destinée à conserver le plus possible l'effet brillant du tapis, tel qu'obtenu par des fils brillants, lors de l'utilisation du tapis. Cette fixation limite en outre le risque de détachement des fils, par exemple lors d'une utilisation normale du tapis ou lors de la découpe du tapis. Dans un mode de réalisation, un adhésif polymère est utilisé comme substrat, cet adhésif polymère comprenant de préférence au moins 80% en poids d'un ou de plusieurs polymères et/ou copolymères d'éthylène. Dans d'autres modes de réalisation, ledit substrat comprend un adhésif polymère qui comprend au moins 80% en poids d'un ou de plusieurs copolymères d'éthylène, chacun de ces copolymères d'éthylène comprenant 50 à 95% en poids d'éthylène et 5 à 50% en poids d'un comonomère qui est choisi dans le groupe formé par les esters et les acides carboxyliques. Dans des modes de réalisation préférés, ledit substrat est un latex et plus préférablement un latex doté de propriétés de résistance à l'effilochage. Dans des modes de réalisation encore plus préférés, le substrat présente en outre des propriétés de résistance au feu et/ou ignifuges.

Dans un deuxième aspect, la présente invention concerne un procédé pour la fabrication d'un tapis présentant des fils brillants comprenant un tissu, le tissu étant fabriqué par insérer une série de fils de trame de manière principalement perpendiculaire dans et entrelacer ladite série de fils de trame avec une série de fils de chaîne principalement parallèles, au moins 0,1% desdits fils de trame étant brillant, les fils brillants présentant une brillance d'au moins 70 unités de brillance, comme mesuré sous un angle d'incidence de 45° selon la norme ASTM D2457 et caractérisé en ce que 10% à 40% desdits fils de trame comprennent des polymères brillants et que 60% à 90% desdits fils de trame comprennent une ou plusieurs fibres naturelles.

L'utilisation desdits fils brillants selon les quantités mentionnées assure un tapis présentant une forte brillance et une visibilité élevée. Ceci présente des avantages de sécurité, étant donné que la visibilité d'un sol, d'une paroi ou d'un autre aménagement est augmentée par la disposition d'un tel tapis sur ledit sol, ladite paroi ou ledit autre aménagement. En outre, un tapis présentant une forte brillance et une visibilité élevée peut être considéré comme favorable d'un point de vue esthétique.

Dans un troisième aspect, la présente invention concerne l'utilisation d'un procédé selon le deuxième aspect de l'invention pour la fabrication d'un tapis selon le premier aspect de l'invention.

### EXEMPLES

L'invention est explicitée davantage à l'aide de l'exemple suivant, sans cependant être limitée à celui-ci.

L'exemple concerne un mode de réalisation préféré d'un tapis présentant des fils brillants selon le premier aspect de la présente invention, le tapis comprenant un tissu comprenant une série de fils de trame, 75% desdits fils de trame comprenant des fils chenille en coton, présentant un titre de fil de 454 tex (2,2 Nm) et 25% desdits fils de trame comprenant des fils de polyester de 5000 dtex. Ces fils de trame sont insérés de manière principalement perpendiculaire et entrelacés avec une série de fils de chaîne comprenant des fils de coton présentant un titre de fil de 49 tex (24/2 NE). Le tissu du tapis est spécifiquement obtenu selon un dessin d'insertion, les fils de trame étant entrelacés au moyen de 4 rangées différentes, désignées respectivement par "1", "2", "3" et "4", avec les fils de chaîne. Les fils de trame comprenant du fil chenille en coton sont insérés selon les rangées "1", "2" et "3" alors que les fils de trame comprenant du polyester sont insérés selon la rangée "4". Lesdits fils de trame en polyester présentent une brillance d'au moins 70 unités de brillance, comme mesuré à un angle d'incidence de 45° selon la norme ASTM D2457. Lesdits fils de trame en polyester présentent une section transversale à trois lobes et présentent 1440 filaments par fil. La quantité susmentionnée d'unités de brillance, ainsi que le nombre de dtex, la section transversale à trois lobes et le nombre de filaments par fil contribuent à une forte brillance desdits fils de trame en polyester, ce qui est avantageux pour la visibilité du tapis. Lesdits fils de trame en polyester sont obtenus en reliant d'abord légèrement les uns aux autres 288 filaments de polyester. Ceci est répété cinq fois. Ensuite, ces cinq groupes de 288 filaments de polyester sont assemblés avec une torsion en S de 80 torsades par mètre en un fil de polyester de 1440 filaments de fil. Le tapis selon l'exemple comprend 17 fils de chaîne par cm et 23 fils de trame par cm. Le nombre indiqué de torsades par mètre pour les fils de trame ainsi que le nombre de fils par cm de tapis sont avantageux pour la solidité du tapis. Grâce à cette solidité, l'aspect brillant d'un tapis peut être conservé au maximum lors de l'utilisation du tapis, comme par exemple lorsqu'on marche sur le tapis ou lors de la découpe du tapis.

## Revendications

1. Tapis présentant des fils brillants, comprenant un tissu présentant une série de fils de trame, insérés de manière principalement perpendiculaire dans et entrelacés avec une série de fils de chaîne principalement parallèles, dans lequel au moins 0,1% desdits fils de trame est brillant, les fils brillants présentant une brillance d'au moins 70 unités de brillance, comme mesuré sous un angle d'incidence de 45° selon la norme ASTM D2457 et **caractérisé en ce que** 10% à 40% desdits fils de trame comprennent des polymères brillants et que 60% à 90% desdits fils de trame comprennent une ou plusieurs fibres naturelles.

2. Tapis selon la revendication 1, **caractérisé en ce qu'**un ou plusieurs desdits fils brillants comprennent du polyester.

3. Tapis selon la revendication 1 ou 2, **caractérisé en ce qu'**un ou plusieurs desdits fils brillants sont conçus sous forme de fils chenille.

4. Tapis selon l'une quelconque des revendications 1 à 3, **caractérisé en ce qu'**un ou plusieurs desdits fils brillants présentent une section transversale ovale, à trois lobes ou ronde.

5. Tapis selon l'une quelconque des revendications 1 à 4, **caractérisé en ce qu'**un ou plusieurs desdits fils brillants présentent un titre de fil d'une valeur dtex d'au moins 3000.

6. Tapis selon l'une quelconque des revendications 1 à 5, **caractérisé en ce que** lesdits fils brillants mentionnés comprennent d'au moins 60% de polymères brillants, les polymères brillants présentant une brillance d'au moins 70 unités de brillance, comme mesuré à un angle d'incidence de 45° selon la norme ASTM D2457.

7. Tapis selon l'une quelconque des revendications 1 à 6, **caractérisé en ce qu'**un ou plusieurs desdits fils brillants comprennent au moins 600 filaments par fil.

8. Tapis selon l'une quelconque des revendications 1 à 7, **caractérisé en ce que** ledit tapis comprend une ou plusieurs zones présentant principalement des fils flottants supérieurs ou inférieurs, donc formant respectivement un relief haut ou un relief bas.

9. Tapis selon l'une quelconque des revendications 1 à 8, comprenant au moins 12 fils de chaîne par cm.

10. Tapis selon l'une quelconque des revendications 1 à 9, comprenant au moins 18 fils de trame par cm.

11. Tapis selon l'une quelconque des revendications 1 à 10, présentant un poids surfacique spécifique situé entre 250 g/m² et 5000 g/m².

12. Procédé pour la fabrication d'un tapis présentant des fils brillants comprenant un tissu, le tissu étant fabriqué par insérer une série de fils de trame de manière principalement perpendiculaire dans et entrelacer ladite série de fils de trame avec une série de fils de chaîne principalement parallèles, dans lequel au moins 0,1% desdits fils de trame est brillant, les fils brillants présentant une brillance d'au moins 70 unités de brillance, comme mesuré sous un angle d'incidence de 45° selon la norme ASTM D2457 et **caractérisé en ce que** 10% à 40% desdits fils de trame comprennent des polymères brillants et que 60% à 90% desdits fils de trame comprennent une ou plusieurs fibres naturelles.

13. Utilisation d'un procédé selon la revendication 12 pour la fabrication d'un tapis selon l'une quelconque des revendications 1 à 11.

## Patentansprüche

1. Teppich, der glänzende Fäden aufweist, umfassend ein Gewebe mit einer Reihe von Schussfäden, die im Wesentlichen senkrecht in eine Reihe von im Wesentlichen parallelen Kettfäden eingesetzt und mit diesen verflochten sind, wobei mindestens 0,1% der Schussfäden glänzend sind, wobei die glänzenden Fäden einen Glanz von mindestens 70 Glanzeinheiten aufweisen, wie gemessen in einem Einfallswinkel von 45° nach der Norm ASTM D2457, und **dadurch gekennzeichnet, dass** 10% bis 40% der Schussfäden glänzende Polymere umfassen und dass 60% bis 90% der Schussfäden eine oder mehrere Naturfasern umfassen.

2. Teppich nach Anspruch 1, **dadurch gekennzeichnet, dass** ein oder mehrere der glänzenden Fäden Polyester umfassen.

3. Teppich nach Anspruch 1 oder 2, **dadurch gekennzeichnet, dass** ein oder mehrere der glänzenden Fäden als Chenillefäden ausgebildet sind.

4. Teppich nach einem der Ansprüche 1 bis 3, **dadurch gekennzeichnet, dass** ein oder mehrere der glänzenden Fäden einen ovalen, dreilappigen oder runden Querschnitt aufweisen.

5. Teppich nach einem der Ansprüche 1 bis 4, **dadurch gekennzeichnet, dass** ein oder mehrere der glänzenden Fäden einen Garntiter mit einem dtex-Wert von mindestens 3000 aufweisen.

6. Teppich nach einem der Ansprüche 1 bis 5, **dadurch gekennzeichnet, dass** die genannten glänzenden Fäden mindestens 60% glänzende Polymere umfassen, wobei die glänzenden Polymere einen Glanz von mindestens 70 Glanzeinheiten aufweisen, wie gemessen bei einem Einfallswinkel von 45° nach der Norm ASTM D2457.

7. Teppich nach einem der Ansprüche 1 bis 6, **dadurch gekennzeichnet, dass** ein oder mehrere der glänzenden Fäden mindestens 600 Filamente pro Faden umfassen.

8. Teppich nach einem der Ansprüche 1 bis 7, **dadurch gekennzeichnet, dass** der Teppich einen oder mehrere Bereiche umfasst, die hauptsächlich obere oder untere flottierende Fäden aufweisen, wodurch jeweils ein Hochrelief oder ein Tiefrelief gebildet wird.

9. Teppich nach einem der Ansprüche 1 bis 8, umfassend mindestens 12 Kettfäden pro cm.

10. Teppich nach einem der Ansprüche 1 bis 9, umfassend mindestens 18 Schussfäden pro cm.

11. Teppich nach einem der Ansprüche 1 bis 10, der ein spezifisches Flächengewicht zwischen 250 g/m² und 5000 g/m² aufweist.

12. Verfahren zur Herstellung eines Teppichs, der glänzende Fäden aufweist, umfassend ein Gewebe, wobei das Gewebe hergestellt wird, indem eine Reihe von Schussfäden im Wesentlichen senkrecht in die Reihe der Kettfäden eingeführt und die Reihe der Schussfäden mit einer Reihe von im Wesentlichen parallelen Kettfäden verflochten wird, wobei mindestens 0,1% der Schussfäden glänzend sind, wobei die glänzenden Fäden einen Glanz von mindestens 70 Glanzeinheiten aufweisen, wie gemessen in einem Einfallswinkel von 45° nach der Norm ASTM D2457 und **dadurch gekennzeichnet, dass** 10% bis 40% der Schussfäden glänzende Polymere umfassen und 60% bis 90% der Schussfäden eine oder mehrere Naturfasern umfassen.

13. Verwendung eines Verfahrens nach Anspruch 12 zur Herstellung eines Teppichs nach einem der Ansprüche 1 bis 11.

## Claims

1. Carpet having shiny yarns, comprising a fabric having a series of weft threads, inserted mainly perpendicular into, and intertwined with, a series of mainly parallel warp threads, wherein at least 0.1% of said weft threads is shiny, the shiny yarns having a brilliance of at least 70 gloss units, as measured at an angle of incidence of 45° according to ASTM D2457 Standard and **characterised in that** 10% to 40% of said weft threads comprise shiny polymers and **in that** 60% to 90% of said weft threads comprise one or several natural fibres.

2. Carpet according to claim 1, **characterised in that** one or several of said shiny yarns comprise polyester.

3. Carpet according to claim 1 or 2, **characterised in that** one or several of said shiny yarns are designed as chenille threads.

4. Carpet according to any one of claims 1 to 3, **characterised in that** one or several of said shiny yarns have an oval, a trilobal or a round cross section.

5. Carpet according to any one of claims 1 to 4, **characterised in that** one or several of said shiny yarns have a thread count value dtex of at least 3,000.

6. Carpet according to any one of claims 1 to 5, **characterised in that** said mentioned shiny yarns comprise at least 60% of shiny polymers, the shiny polymers having a brilliance of at least 70 gloss units, as measured at an angle of incidence of 45° according to ASTM D2457 Standard.

7. Carpet according to any one of claims 1 to 6, **characterised in that** one or several of said shiny yarns comprise at least 600 filaments per thread.

8. Carpet according to any one of claims 1 to 7, **characterised in that** said carpet comprises one or several areas having mainly upper or lower floating yarns, hence forming respectively a high relief or a low relief.

9. Carpet according to any one of claims 1 to 8, comprising at least 12 warp threads per cm.

10. Carpet according to any one of claims 1 to 9, comprising at least 18 weft threads per cm.

11. Carpet according to any one of claims 1 to 10, having a specific surface weight between 250 g/m² and 5,000 g/m².

12. Method for the manufacture of a carpet having shiny yarns comprising a fabric, the fabric being manufactured by inserting a series of weft threads mainly perpendicular in, and interlacing, the said series of weft threads with a series of warp threads, mainly parallel, wherein at least 0.1% of said weft threads is shiny, the shiny yarns having a brilliance of at least 70 gloss units, as measured at an angle of incidence of 45° according to ASTM D2457 Standard and **characterised in that** 10% to 40% of said weft threads comprise shiny polymers and that 60% to 90% of said weft threads comprise one or several natural fibres.

13. Use of a method according to claim 12 for the manufacture of a carpet according to any one of claims 1 to 11.
